# EUROPÄISCHE PATENTSCHRIFT

(11) **EP 0 400 180 B1**
(45) Veröffentlichungstag und Bekanntmachung des Hinweises auf die Patenterteilung: **18.08.1993**
(21) Anmeldenummer: 89109853.5
(22) Anmeldetag: 31.05.1989
(51) Int. Cl.: E05D 15/52, E05F 7/00

(54) **Ecklager**
Pivot bearing
Palier d'angle

(43) Veröffentlichungstag der Anmeldung: 05.12.1990
(73) Patentinhaber: MAYER & CO., A-5021 Salzburg (AT)
(72) Erfinder: Eisenköck, Erwin, A-5020 Salzburg (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- AT-B- 378 403
- DE-A- 1 810 671
- DE-A- 2 358 671
- DE-A- 3 152 223

## Beschreibung

Die Erfindung betrifft ein Ecklager für Schwenkflügel oder Schwenk-Kippflügel von Fenstern oder Türen, bestehend aus einem einen Gelenkzapfen tragenden Lagerbock und einer den Gelenkzapfen aufnehmenden Lagerhülse, die mit einem zur Befestigung an einer Flügelecke bestimmten, winkelförmigen Beschlagteil über eine Verstelleinrichtung zur Anpreßdruckregulierung verbunden ist.

Ein Ecklager dieser Art ist aus der AT-PS 378 403 bekannt. Dabei findet eine Lagerhülse Verwendung, die sich zu ihrem lagerbockseitigen Ende hin unter Verringerung der Wandungsstärke erweitert und auf diese Weise den zugehörigen Gelenkzapfen in der Hülse verschwenkbar aufnimmt. Die jeweilige verschwenkung des Lagerzapfens, die die angestrebte Anpreßdruckregulierung ermöglicht, wird mittels eines Trieblings erreicht, der um eine quer zum Gelenkzapfen verlaufende Achse drehbar in der Hülse gelagert ist und eine zur Trieblingsachse schräg verlaufende Umfangsnut aufweist, in der der Gelenkzapfen geführt ist. Ein Verdrehung des Trieblings führt somit zu einer Verschwenkung des Gelenkzapfens und damit zu einer Verstellung des Anpreßdrucks.
Ungünstig ist bei dieser bekannten Anordnung neben dem erforderlichen fertigungstechnischen Aufwand vor allem, daß sich aufgrund der erforderlichen Lagerung des Trieblings eine erhebliche Schwächung der Lagerhülse ergibt, der erreichbare Verstellweg für den Gelenkzapfen und damit das Ausmaß der möglichen Anpreßdruckregulierung gering ist und außerdem der die Verstellung bewirkende Triebling für eine unbefugte Verstellung leicht zugänglich ist.

Aus der EP-PS 25 879 ist eine einstellbares Ecklager für Dreh-Kipp-Flügel bekannt, bei dem ein schwenkbar gelagerter Lagerzapfen des Blendrahmenteils in eine Lagerbohrung des Flügelteils eingreift, einen ovalen oder langlochförmigen Querschnitt aufweist und von einer seitlich zu ihr versetzten Querbohrung zur Aufnahme eines bolzenförmigen, senkrecht zur Flügelebene hin- und herbewegbares Verstellglied angeschnitten ist. Das in die Lagerbohrung hineinragende Teilstück des Verstellglieds ist etwa entsprechend dem Lagerzapfen ausgerundet und umgreift den Lagerzapfen an der ihm zugeordneten Stelle teilweise derart, daß bei einer Bewegung des Verstellglieds senkrecht zur Flügelebene der Lagerzapfen mitgenommen wird.
Auch diese bekannte Konstruktion weist im wesentlichen die im Zusammenhang mit der AT-PS 378 403 bereits angegebenen Nachteile auf und erfordert einen vergleichsweise hohen Fertigungsaufwand.

Aufgabe der Erfindung ist es, ein Ecklager der eingangs angegebenen Art in besonders wirtschaftlicher Weise derart auszubilden, daß unter Vermeidung einer störenden Schwächung tragender Teile ein größtmöglicher, allen in der Praxis auftretenden Forderungen genügender Verstellbereich gewährleistet werden kann.

Gelöst wird diese Aufgabe nach der Erfindung im wesentlichen dadurch, daß das winkelförmige Beschlagteil als Doppelwinkelanordnung ausgebildet ist und aus einem Flügel-Befestigungswinkel und einem der Lagerhülse zugeordneten Trägerwinkel besteht, daß der Flügel-Befestigungswinkel und der Trägerwinkel im Bereich ihrer freien Enden über Schwenkachsen gekoppelt sind, und daß die Mittelebenen von Flügel-Befestigungswinkel und Trägerwinkel durch die Verstelleinrichtung relativ zueinander einstellbar sind.

Durch die Schaffung einer Doppelwinkelanordnung und die relative Verschwenkbarkeit von Trägerwinkel - und Flügel-Befestigungswinkel um definierte Schwenkachsen wird es nicht nur möglich, größtmögliche Verstellwege zu realisieren, sondern vor allem eine sehr stabile Konstruktion zu erhalten, die auch für schwere Flügel bestens geeignet ist.

Vorzugsweise besteht die verwendete Verstelleinrichtung aus einem zwischen dem Flügel-Befestigungswinkel und dem Trägerwinkel wirksamen, insbesondere im Bereich der Winkelecke angeordneten Exzenterelement.
Ein derartiges Exzenterelement läßt sich raumsparend und ohne störend vorstehende Teile in das Ecklager integrieren und befindet sich dabei auch in einer gegen mutwillige Betätigung weitestgehend geschützten Position. Die zwischen Trägerwinkel und Flügel-Befestigungswinkel wirksamen Schwenkachsen werden bevorzugt von Befestigungsschrauben gebildet, die am Trägerwinkel angreifen und den Flügel-Besfestigungswinkel durchsetzen. Auf diese Weise wird eine besonders einfache, die Befestigungsschrauben mehrfach nutzende Konstruktion erhalten.

Eine weitere vorteilhafte Ausführungsvariante der Erfindung zeichnet sich dadurch aus, daß der Trägerwinkel zweiteilig ausgeführt ist und beide Winkelschenkel zueinander im wesentlichen parallel verlaufende Verlängerungsabschnitte aufweisen, die am zugehörigen Lagerband fixiert sind. Das Lagerband besitzt dabei bevorzugt eine etwa rechteckige Paßaufnahme für die Verlängerungsabschnitte, die in dieser Paßaufnahme des Lagerbandes fixiert, insbesondere mittels eines Stiftes dauerhaft und sicher befestigt werden können.

Ein wesentlicher Vorteil dieser Variante besteht darin, daß eine Kombination der Einheit aus Flügel-Befestigungswinkel und Trägerwinkel mit verschiedenen Lagerbändern möglich ist.

Weitere vorteilhafte Merkmale der Erfindung sind in Unteransprüchen angegeben.

Ein Ausführungsbeispiel der Erfindung wird nachfolgend unter Bezugnahme auf die Zeichnung näher erläutert.

Die einzige Figur der Zeichnung zeigt eine schematische Darstellung eines gemäß der Erfindung ausgebildeten Ecklagers in Verbindung mit einer unteren Flügelecke.

Nach der Zeichnung ist an einem unteren Eckbereich eines Flügels 1 ein mit dem allgemeinen Bezugszeichen 5 gekennzeichnetes Beschlagteil angebracht, das an einem Lagerband 2 befestigt ist, welches wiederum eine Lagerhülse 3 umfaßt, in die ein Gelenkzapfen 4 eingreift, der einem blendrahmenfesten Beschlagteil zugeordnet ist.

Das Beschlagteil 5 besteht aus einem Flügel-Befestigungswinkel 6, der mittels mehrerer den beiden Winkelschenkeln zugeordneter Befestigungsschrauben 11 am Flügel 1 fixiert ist, sowie einem Trägerwinkel 7.

Dieser Trägerwinkel 7 ist über zwei Schwenkachsen 8, 9 bildende Befestigungsschrauben, welche Öffnungen 13 im Flügel-Befestigungswinkel 6 durchsetzen, mit dem Flügel 1 verbunden und im Lagerband 2 gehaltert.

Im Bereich der dem Flügel-Befestigungswinkel 6 zugeordneten Befestigungsschrauben 11 ist der Trägerwinkel 7 jeweils mit Durchgangslöchern 12 versehen, so daß eine problemfreie Befestigung der Gesamteinheit möglich ist.

Dem Eckwinkelbereich benachbart ist zwischen den vertikalen Schenkeln von Flügel-Befestigungswinkel 6 und Trägerwinkel 7 eine Verstelleinrichtung 10 vorgesehen. Diese Verstelleinrichtung 10 besteht aus einem Exzenterelement 14, das in einer Öffnung des Flügel-Befestigungswinkels verdrehbar fixiert ist und in eine Führungsöffnung 15 im Trägerwinkel 7 eingreift. Stirnseitig ist das Exzenterelement 14 mit einer den Eingriff eines Verstellwerkzeugs ermöglichenden Ausnehmung versehen, so daß das Exzenterelement 14 in der jeweils gewünschten Weise verstellt werden kann.

Aufgrund der Kopplung von Flügel-Befestigungswinkel 6 und Trägerwinkel 7 über die beiden im Bereich der freien Enden von Flügel-Befestigungswinkel 6 und Trägerwinkel 7 vorgesehenen Schwenkachsen 8, 9 lassen sich Flügel-Befestigungswinkel 6 und Trägerwinkel 7 über das Exzenterelement 14 relativ zueinander verschwenken, so daß die Mittelebenen von Flügel-Befestigungswinkel 6 und Trägerwinkel 7 relativ zueinander verstellt werden können, was gleichbedeutend mit einer entsprechenden Verstellung des Flügels 1 und damit einer Anpreßdruckregulierung ist.

Der Trägerwinkel 7 ist in dem dargestellten Ausführungsbeispiel zweiteilig ausgebildet. Beide Schenkel besitzen im Eckbereich des Winkels zueinander parallel verlaufende Verlängerungsabschnitte 16, die in eine Paßaufnahme 18 im Lagerband 2 einführbar und in dieser Paßaufnahme fixiert werden können. Dazu ist das Lagerband mit einer entsprechenden Stiftöffnung 17 versehen, so daß ein Befestigungsstift in diese Öffnung 17 eingeschlagen werden kann und dabei entsprechende Öffnungen 19 in den Verlängerungsabschnitten 16 durchdringt.

Die zweiteilige Ausgestaltung des Trägerwinkels 7 erbringt einerseits fertigungstechnische Vorteile, ermöglicht aber andererseits auf möglichst einfache Weise eine Verbindung dieses eine Anpreßdruckregulierung ermöglichenden Beschlagteils 5 mit unterschiedlichen Lagerbändern 2, so daß unterschiedlichen Gegebenheiten in der Praxis, wie der Verwendung verschiedener Gelenkhülsen und Lagerbänder problemfrei Rechnung getragen werden kann. Eine Uberschlagbefestigung der Gelenkhülse ist ohne weiteres möglich.

## Patentansprüche

1. Ecklager für Schwenkflügel oder Schwenk-Kippflügel von Fenstern oder Türen,
bestehend aus einem einen Gelenkzapfen (4) tragenden Lagerbock und einer den Gelenkzapfen (4) aufnehmenden Lagerhülse (3), die mit einem zur Befestigung an einer Flügelecke bestimmten, winkelförmigen Beschlagteil (5) über eine Verstelleinrichtung (10) zur Anpreßdruckregulierung verbunden ist,
dadurch **gekennzeichnet,**
daß das winkelförmige Beschlagteil (5) als Doppelwinkelanordnung ausgebildet ist und aus einem Flügel-Befestigungswinkel (6) und einem der Lagerhülse (3) zugeordneten Trägerwinkel (7) besteht,
daß der Flügel-Befestigungswinkel (6) und der Trägerwinkel (7) im Bereich ihrer freien Enden über Schwenkachsen (8, 9) gekoppelt sind, und
daß die Mittelebenen von Flügel-Befestigungswinkel (6) und Trägerwinkel (7) durch die Verstelleinrichtung (10) relativ zueinander einstellbar sind.

2. Ecklager nach Anspruch 1,
dadurch **gekennzeichnet,**
daß die Verstelleinrichtung (10) aus einem zwischen dem Flügel-Befestigungswinkel (6) und Trägerwinkel (7) wirksamen Exzenterelement (14) besteht.

3. Ecklager nach Anspruch 2,
dadurch **gekennzeichnet,**
daß das Exzenterelement (14) im Bereich der Winkelecke angeordnet ist.

4. Ecklager nach einem der vorhergehenden Ansprüche,
dadurch **gekennzeichnet,**
daß das Exzenterelement (14) im Flügel-Befestigungswinkel (6) verdrehbar gehaltert ist, in eine Führungsöffnung (15) im Trägerwinkel (7) eingreift und stirnseitig betätigbar ist.

5. Ecklager nach einem der vorhergehenden Ansprüche,
dadurch **gekennzeichnet,**
daß die Schwenkachsen (8, 9) von Befestigungsschrauben gebildet sind, die am Trägerwinkel (7) angreifen und den Flügel-Befestigungswinkel (6) insbesondere mit Spiel durchsetzen.

6. Ecklager nach einem der vorhergehenden Ansprüche,
dadurch **gekennzeichnet,**
daß der Flügel-Befestigungswinkel (6) mittels Durchgangslöcher (12) im Trägerwinkel (7) durchsetzende Befestigungsschrauben (11) fixiert ist.

7. Ecklager nach einem der vorhergehenden Ansprüche,
dadurch **gekennzeichnet,**
daß der Trägerwinkel (7) zweiteilig ausgeführt ist und beide Winkelschenkel zueinander im wesentlichen parallel verlaufende Verlängerungsabschnitte (16) aufweisen, die am zugehörigen Lagerband (2) fixiert sind.

8. Ecklager nach Anspruch 7,
dadurch **gekennzeichnet,**
daß die Verlängerungsabschnitte (16) in einer im Querschnitt rechteckigen Paßaufnahme (18) des als Formteil ausgebildeten Lagerbands (2) fixiert, insbesondere verstiftet sind.

## Claims

1. Corner bearing for a pivoting or pivoting-and-tilting window or door, comprising a bearing block which carries a hinge pin (4) and a bearing socket (3) which receives the hinge pin (4), with the bearing socket being connected via an adjustment means (10) for regulating the application pressure, to an angled fitting part (5) intended to be secured to a corner of the window or the door,
characterised in that the angled fitting part (5) is realised as a double angled assembly comprising a securing angled member (6) for the window or the door, and a carrying angled member (7) associated with the bearing socket (3);
in that the securing angled member (6) and the carrying angled member (7) are coupled in the region of their free ends by means of pivotal axes (8, 9); and
in that the middle planes of the securing angled member (6) and of the carrying angled member (7) are adjustable relative to each other by means of the adjustment means (10).

2. Corner bearing according to claim 1, characterised in that the adjustment means (10) comprise an eccentric member (14) acting between the securing angled member (6) and the carrying angled member (7).

3. Corner bearing according to claim 2, characterised in that the eccentric member (14) is arranged in the region of the corner of the angled members.

4. Corner bearing according to any one of the preceding claims, characterised in that the eccentric member (14) is pivotably held in the securing angled member (6), engages into a guide opening (15) in the carrying angled member (7), and is actuatable at the front side.

5. Corner bearing according to any one of the preceding claims, characterised in that the pivotal axes (8, 9) are formed by securing screws which engage the carrying angled member (7) and extend, in particular with play, through the securing member (6).

6. Corner bearing according to any one of the preceding claims, characterised in that the securing angled member (6) is fixed by means of securing screws (11) which traverse through-holes (12) in the carrying angled member (7).

7. Corner bearing according to any one of the preceding claims, characterised in that the carrying angled member (7) is realised in two parts; and in that both arms of the angled member comprise extension portions (16) extending substantially parallel to each other, which are fixed to the associated bearing bracket (2).

8. Corner bearing according to claim 7, characterized in that the extension portions (16) are fixed, in particular pinned, in a mating receptacle (18) of rectangular cross-section in the bearing bracket (2), which is realized as a shaped part.

## Revendications

1. Palier d'angle pour un panneau de porte ou de fenêtre pivotant ou pivotant-battant,
comprenant un bloc de palier qui porte une tige d'articulation (4), et une douille de palier (3) qui reçoit la tige d'articulation (4) et qui est reliée par l'intermédiaire d'un dispositif de réglage (10) pour réguler la pression d'application, à une ferrure en équerre (5) destinée à être fixée sur un coin du panneau,
caractérisé en ce que la ferrure en équerre (5) est réalisée sous la forme d'un agencement à double équerre constitué d'une équerre de fixation (6) pour la fixation au panneau et d'une équerre porteuse (7) associée à la douille de palier (3);
en ce que l'équerre de fixation (6) et l'équerre porteuse (7) sont accouplées par l'intermédiaire d'axes de pivotement (8, 9) dans la région de leurs extrémités libres;
et en ce que les plans médians de l'équerre de fixation (6) et de l'équerre porteuse (7) peuvent être réglés l'un par rapport à l'autre au moyen du dispositif de réglage (10).

2. Palier d'angle selon la revendication 1, caractérisé en ce que le dispositif de réglage (10) comprend un élément excentrique (14) agissant entre l'équerre de fixation (6) et l'équerre porteuse (7).

3. Palier d'angle selon la revendication 2, caractérisé en ce que l'élément excentrique (14) est disposé dans la région du coin des équerres.

4. Palier d'angle selon l'une quelconque des revendications précédentes, caractérisé en ce que l'élément excentrique (14) est tenu de manière à pouvoir tourner dans l'équerre de fixation (6), en ce qu'il pénètre dans une ouverture de guidage (15) de l'équerre porteuse (7), en en ce qu'il peut être actionné du côté frontal.

5. Palier d'angle selon l'une quelconque des revendications précédentes, caractérisé en ce que les axes de pivotement (8, 9) sont formés par des vis de fixation qui sont vissées dans l'équerre porteuse (7) et traversent l'équerre de fixation (6), en particulier avec jeu.

6. Palier d'angle selon l'une quelconque des revendications précédentes, caractérisé en ce que l'équerre de fixation (6) est fixée au moyen de vis de fixation (11) qui traversent des trous (12) de l'équerre porteuse (7).

7. Palier d'angle selon l'une quelconque des revendications précédentes, caractérisé en ce que l'équerre porteuse (7) est réalisée en deux parties; et en ce que les deux bras d'équerre comportent des tronçons de prolongation (16) sensiblement parallèles l'un à l'autre, qui sont fixés sur la patte (2) associée du palier.

8. Palier d'angle selon la revendication 7, caractérisé en ce que les tronçons de prolongation (16) sont fixés, en particulier par clavetage, dans une ouverture ajustée (18) de section rectangulaire dans la patte de palier (2), qui est réalisée en tant que pièce en forme.
